# EUROPÄISCHE PATENTSCHRIFT

(11) **EP 0 262 117 B1**
(45) Veröffentlichungstag und Bekanntmachung des Hinweises auf die Patenterteilung: **23.05.1990**
(21) Anmeldenummer: 87890215.4
(22) Anmeldetag: 23.09.1987
(51) Int. Cl.: A63B 49/02

(54) **Ballschläger, sowie Verfahren zu seiner Herstellung**
Games racket and method of manufacturing it
Raquette pour jeu de balle et son procédé de fabrication

(30) Priorität: 23.09.1986 AT 2546/86
(43) Veröffentlichungstag der Anmeldung: 30.03.1988
(73) Patentinhaber: Head Sportgeräte Gesellschaft m.b.H. & Co.OHG., A-6921 Kennelbach (AT)
(72) Erfinder: Umlauft, Helmut, A-6971 Hard (AT); Wäger, Karl-Heinz, A-6840 Götzis (AT)
(74) Vertreter: Kretschmer, Adolf

(56) Entgegenhaltungen:
- AT-B- 346 213
- AT-B- 362 269
- DE-A- 2 631 288
- DE-A- 3 343 889
- FR-A- 2 326 211
- GB-A- 2 004 467
- US-A- 2 274 788

## Beschreibung

Die Erfindung bezieht sich auf einen Ballschläger, insbesondere Tennisschläger mit einem Spannrahmen für die Saitenbespannung, einem Griffteil und einer den Spannrahmen zumindest teilweise umgreifenden Kunststoffschale.

Für die Herstellung des Spannrahmens sind eine Reihe verschiedener Verfahren bekanntgeworden und es ist bereits aus der DE-OS 33 43 889 bekanntgeworden, einen derartigen Spannrahmen aus in der Bespannungsebene geteilten Hohlprofilen zusammenzusetzen. Um bei derartigen Hohlprofilen die erforderliche Festigkeit sicherzustellen, kann entweder ein metallisches Profil eingesetzt werden, oder aber ein entsprechend hochverstärkter Kunststoff eingesetzt werden. In beiden Fällen erfordert die äußere Oberfläche des Schlägers eine aufwendige Nachbearbeitung um eine glatte Oberfläche zu ergeben und um nachfolgend Dekors oder Aufdrucke auf dem Rahmen anzubringen sind mehrfache Schleif- und Lackiervorgänge erforderlich, was eine relativ aufwendige Endbearbeitung mit sich bringt und darüberhinaus auf Grund der Lösungsmitteldämpfe derartiger Lacke, welche üblicherweise aufgesprüht werden, auch eine hohe Umweltbelastung darstellt.

Die Lackschichten, welche an der Außenseite eines derartigen Schlägers aufgebracht sind, sind relativ dünn und halten mechanischen Beanspruchungen nur beschränkte Zeit stand.

Tennisschlägerrahmen sind einer Reihe von mechanischen Beanspruchungen ausgesetzt und die auftretenden Biege- und Torsionsbeanspruchungen können auch bei faserarmierten Kunststoffen zu Brüchen führen. An der Außenseite derartiger Rahmen aufgetragene Lackschichten tragen nichts zur Stabilisierung des Rahmens bei und bei Bruch eines derartigen Rahmens besteht ein erhebliches Verletzungsrisiko durch vorstehende Rahmenteile bzw. Teile der Armierung.

Die FR-A 2 326 211 zeigt einen am Spannrahmen formschlüssig angepreßten Kunststoffteil, wobei es sich um einen einteiligen Schutzstreifen handelt, dessen freie Enden in einem Abstand voneinander liegen. Die DE-AS 2 328 371 zeigt ein Metall-Kunststoffracket, bei welchem der Innen- und der Außengurt des Spannrahmens mit Schutzschichten aus Kunststoff beschichtet wurde. Diese Schutzschichten decken die Oberflächen der beiden Gurte ab und sollen einen bestimmten E-Modul aufweisen. Auch aus der US-PS 4 042 238 ist eine Kunststoffummantelung eines Ballschlägers bekanntgeworden, wobei für die Ummantelung ABS eingesetzt wird.

Rahmenkonstruktionen, bei denen Schalenteile verwendet werden, müssen im Material der Schalenteile, welche tragende Konstruktionselemente des Rahmens bilden entsprechend verstärkt werden und können auf diese Weise keine glatte siebdruck- oder beschriftungsfähige Außenoberfläche ergeben. Alle derartigen Rahmenkonstruktionen erfordern daher aufwendige Endbearbeitungen. Aus der AT-PS 362 269 ist es bereits bekanntgeworden einen Rahmen aus einer Mehrzahl von Wandteilen zusammenzusetzen, wobei hier zur Verbesserung der Stabilität Nut- und Federverbindungen für die Front- und Seitenwände vorgesehen waren. Auch bei derartigen Rahmenkonstruktionen, welche relativ aufwendig im Zusammenbau sind, muß somit die Kastenkonstruktion des Rahmens tragende Funktion übernehmen und die Auslegung von Kunststoffen zur Übernahme von tragenden Funktionen setzt eine relativ hohe Härte und damit eine vergrößerte Bruchgefahr voraus. Entsprechend verstärkte Kunststoffe weisen keine glatte Außenhaut auf und es ergeben sich neben einem komplizierten Zusammenbau bei derartigen Schlägern in der Folge aufwendige Nachbearbeitungsschritte für die Herstellung einer glatten Außenoberfläche.

Die Erfindung zielt nun darauf ab, die Nachbearbeitung eines Tennisschlägers nach der Herstellung für die Aufbringung von Beschriftungen oder Dekors wesentlich zu verringern und gleichzeitig einen verbesserten Schutz bei mechanischer Beanspruchung des Schlägers zu bieten. Zur Lösung dieser Aufgabe besteht die erfindungsgemäße Ausbildung im wesentlichen darin, daß der Spannrahmen und ggf. der Griffteil mit einer in Umfangsrichtung des Spannrahmens geschlitzten oder wenigstens aus zwei den Spannrahmen wenigstens teilweise umgreifenden Schalenteilen bestehenden Außenschale, deren einander zugewandte Kanten wenigstens einen parallel zur Bespannungsebene verlaufenden Schlitz begrenzen, aus zähem, elastischem Kunststoff mit glatter Außenoberfläche versehen ist, und daß wenigstens ein in Umfangsrichtung verlaufender Schlitz der Außenschale durch Schweißen, Kleben oder Verpressen in einer Form geschlossen ist. Dadurch, daß erfindungsgemäß eine Außenschale verwendet wird, welche nicht unmittelbar als tragendes Element des Schlägers bzw. des Spannrahmens verwendet wird, kann als Material für eine derartige Außenschale ein entsprechender zäher, elastischer Kunststoff mit glatter Außenoberfläche gewählt werden und dadurch, daß diese Außenschale in Umfangsrichtung des Spannrahmens geschlitzt ist, kann bei der Herstellung des Ballschlägers eine derartige Außenschale leicht durch Anklemmen des elastisch aufweitbaren Schalenteiles festgelegt und positioniert werden. Dadurch, daß wenigstens ein in Umfangsrichtung verlaufender Schlitz der Außenschale durch Schweißen, Kleben oder Verpressen in einer Form geschlossen ist, wird die Bearbeitung vereinfacht und es ist in besonders rationeller Weise ein Schläger herstellbar, welcher eine glatte, für die Aufbringung von Beschriftungen od.dgl. geeignete Oberfläche bei gleichzeitigem erhöhten Schutz gegenüber mechanischen Belastungen aufweist. Bei Verwendung von zwei Schalenteilen, welche den Spannrahmen wenigstens teilweise umgreifen, wird gleichfalls ein wirksamer Kantenschutz des Spannrahmens sichergestellt, wobei auf Grund der unmittelbar durch das Schalenmaterial ausgebildeten glatten Außenoberfläche ohne aufwendige Bearbeitungsschritte in der Folge ein Bedrucken oder Beschriften der Außenflächen, gegebenenfalls auch der Innenflächen bei transparenten Schalenmaterial des Schlägers vorgenommen werden kann.

Die Außenschale kann hiebei relativ geringe Materialstärke aufweisen und beispielsweise eine Stärke von 0,2 bis 3 mm aufweisen, da sie ja nicht selbst als tragendes Element sondern lediglich als oberflächenverbesserndes Element eingesetzt wird. Die Wahl eines zähen, elastischen Kunststoffes verringert hiebei die Verletzungsgefahr, insbesondere nach einem Bruch des Spannrahmens, da die Außenschale aus zähem elastischem Kunststoff einen Zusammenhalt auch von gebrochenen Teilen noch sicherstellt.

Im Fall einer geschlitzten Außenschale kann der in Umfangsrichtung verlaufende Schlitz so ausgebildet sein, daß der Schläger in die Außenschale eingeschoben werden kann, worauf die Außenschale bei der Herstellung des Spannrahmens bzw. der Griffteile angepreßt und gleichzeitig mit diesen verklebt oder verschweißt werden kann. Die Schlitzebene kann hiebei beispielsweise in der Ebene der Bespannung liegen, wobei die Kanten des Schlitzes bzw. der Schalenteile parallel zur Bespannungsebene verlaufen können, so daß auch hier ein wirksamer Schutz der Kanten des Spannrahmens durch übergreifende Teile einer derartigen Außenschale sichergestellt ist.

Die Ausbildung kann mit Vorteil so getroffen sein, daß die Schale bzw. die Schalenteile an ihren einander gegenüberliegenden Kanten geläppt oder gezahnt ausgebildet sind, wobei alternativ oder zusätzlich die Kanten des Schlitzes bzw. die Schalenteile einander in der Bespannungsebene überlappen können. In allen Fällen hat eine derartige Ausbildung der Außenschale neben den Vorteilen, daß eine aufwendige Nachbearbeitung in der Folge entfallen kann, den Vorteil, daß der Zusammenbau des Spannrahmens mit der Außenschale besonders einfach erfolgen kann.

Eine sichere Verbindung der Schalenteile bzw. der Kanten des Schlitzes kann dadurch sichergestellt werden, daß die Kanten des Schlitzes bzw. einander gegenüberliegende Kanten der Schalenteile mit abgewinkelten Flanschen ausgebildet sind. Bei einer derartigen Ausbildung bleiben zwar nach dem Verbinden, vorwiegend Verkleben oder Verschweißen der abgewinkelten Flansche gegenüberliegender Kanten des Schlitzes bzw. der Schalenteile abstehende Teile am Rahmen. Diese abstehende Teile sind jedoch mit Rücksicht auf die beim Verbinden oder Verschweißen angewandten Preßkräfte und mit Rücksicht auf die für die Außenschale verwendete Materialstärke relativ dünn und können mit einfachen Schneidwerkzeugen leicht abgetrennt werden, wobei unmittelbar wiederum eine glatte Außenkontur und Außenfläche des Schlägers erzielt wird.

In besonders vorteilhafter Weise besteht die geschlitzte Schale bzw. die Schalenteile aus thermoplastischem Kunststoff, insbesondere aus 70 bis 85 Gew.-0/«" vorzugsweise 80 Gew.-%, ABS und 15 bis 30 Gew.-%, vorzugsweise 20 Gew.-% 6,6 Polyamid. Es hat sich überraschender Weise gezeigt, daß derartige Kunststoffe auch bei relativ dünner Außenschale eine überaus hohe mechanische Stabilität bei gleichzeitig hervorragend glatter Außenoberfläche ermöglichen. Bei Verwendung derartiger Kunststoffschalen ist für das nachfolgende Aufbringen von Dekors oder Beschriftungen keine zusätzliche Bearbeitung mehr erforderlich, wodurch sich das Herstellungsverfahren wesentlich rationalisieren läßt.

Das erfindungsgemäße Verfahren zur Herstellung eines derartigen Ballschlägers ist im wesentlichen dadurch gekennzeichnet, daß auf einen Spannrahmen für die Besaitung aus vorgehärtetem, faserverstärktem Kunststoff oder Metall ggf. unter Zwischenschaltung einer Kleberschicht eine Schale aus Kunststoff durch Anklemmen unter elastischer Verformung des Schalenmaterials beim Verpressen des Spannrahmens aufgebracht und unter Anwendung von Hitze mit dem Spannrahmen verklebt oder verschweißt wird, wobei die Schalenteile miteinander längs wenigstens einer zur Bespannungsebene parallelen Kante miteinander verschweißt oder verklebt und insbesondere in einer Form, verpreßt werden. Dadurch, daß die Schalenteile den Spannrahmen teilweise übergreifen, gestaltet sich die Positionierung der Schalenteile vor dem nachfolgenden Verkleben oder Verschweißen besonders einfach und es kann mit Vorteil als Kern für den Spannrahmen ein nicht vollständig ausgehärtetes Kunststoffmaterial eingesetzt werden, welches beim Anpressen und thermischen Verschweißen mit der Außenschale vollständig aushärtet. Die Bearbeitungsgeschwindigkeit wird auf diese Weise wesentlich erhöht und es wird unmittelbar in nur einem Verfahrensschritt, bei welchem aufwendige Positionierarbeiten entfallen, ein fertiger Tennisschläger hergestellt, welcher unmittelbar dekorfähig ist. Beim Zusammenbau wird so vorgegangen, daß die Schalenteile miteinander längs wenigstens zur Bespannungsebene parallelen einer Kante verschweißt, verklebt oder in einer Form verpreßt werden, wobei unter Kante im Fall der Schalenteile immer der Rand des Schalenteiles bzw. des Schlitzes verstanden wird. Da der Schlitz so angeordnet ist, daß die Schale den Spannrahmen zumindest teilweise übergreift und auch bei Verwendung von zwei Schalenteilen die Ausbildung so getroffen ist, daß beide Schalenteile den Spannrahmen an ihren Kanten übergreifen, liegen die Kanten bzw. Schlitzränder jeweils im Bereich der Seitenwände des Spannrahmens.

Eine besonders einfache Anbringung der Außenschale läßt sich insbesondere bei Schlägerkonstruktionen verwirklichen, welche ein vom Rahmen gesondertes Herzstück aufweisen. Mit Vorteil wird hier so vorgegangen, daß die Außenschale von einem auf den Spannrahmen aufgeschobenen, in seiner Längsrichtung geschlitzten Rohr bzw. Schlauch gebildet wird.

Im Fall der Ausbildung von abgewinkelten Flanschen an den Schalenteilen verbleiben nach dem Verpressen oder Verschweißen abstehende Teile, welche anschließend abgetrennt werden können.

Die Erfindung wird nachfolgend an Hand von in der Zeichnung dargestellten Ausführungsbeispielen näher erläutert. In dieser zeigen Fig. 1 einen Querschnitt durch einen Schlägerrahmen; Fig. 2 einen Schritt bei der Herstellung eines Schalenteiles für die Ausbildung nach Fig. 1 und Fig. 3 einen vorgefertigten Schalenteil, wie er für die Ausbildung nach Fig. 1 Verwendung finden kann; Fig. 4 zeigt eine abgewandelte Ausbildung in analoger Darstellung wie Fig. 1, wobei Fig. 5 den für die Herstellung eines Ballschlägers nach Fig.4 geeigneten Schalenteil zeigt.

In Fig. 1 ist der Spannrahmen eines Schlägers mit 1 bezeichnet. Dieser Schlägerrahmen bildet eine Wandung aus, deren Form durch das für die Herstellung des Schlägerrahmens verwendete Werkzeug vorgegeben ist. An die Außenwandung des Rahmens 1 werden nun zwei vorgefertigte Schalenteile 2 und 3, welche als Halbschalen ausgebildet sind, aufgeschoben. Die beiden Schalenteile 2 und 3 weisen hiebei abstehende seitliche Flansche 4 auf, welche beim Zusammenbau während der Formung des Spannrahmens unter Anwendung von Hitze miteinander verpreßt oder verschweißt werden. Gleichzeitig erfolgt bei diesem Vorgang unter Anwendung von Hitze ein Verkleben bzw. Verschweißen mit dem Spannrahmen 1. Die vorstehenden Flansche werden in der Folge längs der strichlierten Linien 5 mit einem einfachen Trennwerkzeug abgenommen und es wird unmittelbar ein Schlägerrahmen mit glatter Außenschale erzielt.

Die als Außenschale verwendbaren Bauteile können, wie in Fig.2 dargestellt, durch Vorformen aus zähem elastischem Kunststoff hergestellt werden. Die Verformung kann beispielsweise durch Tiefziehen oder Heißverformen erfolgen, wobei die gewählte Verfahrensweise für das Verformen entsprechend dem gewählten Material ausgewählt wird. Insbesondere kommt ein Tiefziehen oder ein Heißverformen in Betracht. Nach dem Verformen werden zwei Messerschnitte mit Messern 6 vorge- no@men, wodurch die abstehenden Flanschen 4 ausgebildet werden. Die auf diese Weise hergestellten Schalenteile sind in Fig.3 ersichtlich. Durch den einspringenden Teil 7 kann die Festlegung des Schalenteiles 2 am Spannrahmen 1 unter elastischer Aufweitung in einfacher Weise vorgenommen werden, so daß eine aufwendige Positionierung unterbleiben kann.

Bei der Ausbildung nach Fig.4 werden die Schalenteile 2 und 3 unter plastischer Verformung an die Außenseite des Spannrahmens 1 angepreßt. Hiezu kann an der durch den Pfeil 8 angedeuteten Stelle ein beheizter Stempel gegen die Außenseite des Schlägerrahmens gepreßt werden, wodurch eine glatte Außenkontur sichergestellt werden kann. Auch bei dieser Ausbildung verbleibt an der Innenseite des Spannrahmens ein vorspringender Flansch 4, welcher nach dem Verschweißen abgetrennt werden kann. Neben einer Teilungsebene, wie sie in Fig.4 mit 9 angedeutet ist, können die Kanten der Schalenteile, beispielsweise an den mit 10 bezeichneten Stellen enden, wobei ein mittlerer Bereich freigestellt ist. Auch hier ist aber ein teilweiser formschlüssiger Übergriff des Spannrahmens 1 vorgesehen, wodurch die mechanische Stabilität wesentlich verbessert wird. Ein für die Ausbildung nach Fig.4 geeigneter Schalenteil 2 ist in Fig.5 dargestellt.

Der Spannrahmen 1 kann aus nicht vollständig ausgehärtetem Material ausgebildet werden, welcher gleichzeitig mit der Verschweißung der Schalenteile 2 vollständig ausgehärtet wird. An Stelle der seitlich vorragenden Flansche 4 in Fig.4 und 5 kann eine einstückige Verbindung der Schalenteile 2 und 3 vorgesehen sein, wobei in diesem Falle mit Vorteil die Kanten 10 in Fig.4 als Schlitzkanten einer derartig einteiligen Schale vorgesehen sind. In diesen Fällen wird die aus den Teilen 2 und 3 bestehende einstückige Schale durch Aufweiten des durch die Schlitzkanten 10 begrenzten Schlitzes auf den Spannrahmen aufgeklemmt und auch hier ist somit eine aufwendige Positionierung für die nachfolgende Verschweißung bzw. Verklebung nicht erforderlich. Im Falle der Verwendung einer einteiligen Schale erstreckt sich mit Vorteil der außenseitige durchgehende Bereich, welcher den Schlitzkanten 10 gegenüber liegt, zumindest über den oberen Rand des Schlägerkopfes, so daß hier ein weiterer mechanischer Schutz durch Wahl eines entsprechend zähen und elastischen Materials gegeben ist. Die Schale kann, da sie selbst keine tragende Funktion ausübt, dämpfend und schockadsorbierend ausgebildet sein und alle diese Funktionen lassen sich mit Kunststoffen ohne Verstärkung verwirklichen, so daß eine glatte Außenoberfläche erzielt werden kann.

## Patentansprüche

1. Ballschläger, insbesondere Tennisschläger mit einem Spannrahmen für die Saitenbespannung, einem Griffteil und einer den Spannrahmen zumindest teilweise umgreifenden Kunststoffschale, dadurch gekennzeichnet, daß der Spannrahmen (1) und ggf. der Griffteil mit einer in Umfangsrichtung des Spannrahmens (1) geschlitzten oder wenigstens aus zwei den Spannrahmen (1) wenigstens teilweise umgreifenden Schalenteilen (2, 3) bestehenden Außenschale, deren einander zugewandte Kanten wenigstens einen parallel zur Bespannungsebene verlaufenden Schlitz begrenzen, aus zähem, elastischem Kunststoff mit glatter Außenoberfläche versehen ist, und daß der in Umfangsrichtung verlaufende Schlitz bzw. die Schlitze der Außenschale durch Schweißen, Kleben oder Verpressen in einer Form geschlossen ist (sind).

2. Ballschläger nach Anspruch 1, dadurch gekennzeichnet, daß die Schale bzw. die Schalenteile (2, 3) an ihren einander gegenüberliegenden Kanten geläppt oder gezahnt ausgebildet sind.

3. Ballschläger nach Anspruch 1 oder 2, dadurch gekennzeichnet, daß die Kanten des Schlitzes bzw. die Schalenteile (2, 3) einander in der Bespannungsebene überlappen.

4. Ballschläger nach einem der Ansprüche 1, 2 oder 3, dadurch gekennzeichnet, daß die Kanten des Schlitzes bzw. einander gegenüberliegende Kanten (10) der Schalenteile (2, 3) mit abgewinkelten Flanschen (4) ausgebildet sind.

5. Ballschläger nach einem der Ansprüche 1 bis 4, dadurch gekennzeichnet, daß die geschlitzte Schale bzw. die Schalenteile (2, 3) aus thermoplastischem Kunststoff, insbesondere aus 70 bis 85 Gew.-%, vorzugsweise 80 Gew.-%, ABS und 15 bis 30 Gew.-%, vorzugsweise 20 Gew.-% 6,6 Polyamid bestehen.

6. Ballschläger nach einem der Ansprüche 1 bis 5, dadurch gekennzeichnet, daß die Materialstärke der Schale 0,2 bis 3 mm beträgt.

7. Verfahren zur Herstellung eines Ballschlägers nach einem der Ansprüche 1 bis 7, dadurch gekennzeichnet, daß auf einen Spannrahmen (1) für die Besaitung aus vorgehärtetem, faserverstärktem Kunststoff oder Metall ggf. unter Zwischenschaltung einer Kleberschicht eine Schale (2, 3) mit wenigstens einem in Umfangsrichtung des Spannrahmens (1) verlaufenden Schlitz, aus Kunststoff durch Anklemmen unter elastischer Verformung des Schalenmaterials beim Verpressen des Spannrahmens (1) aufgebracht und unter Anwendung von Hitze mit dem Spannrahmen (1) verklebt oder verschweißt wird, wobei die freien Ränder des oder der Schlitze längs wenigstens einer zur Bespannungsebene parallelen Kante miteinander verschweißt oder verklebt und insbesondere in einer Form, verpreßt werden.

8. Verfahren nach Anspruch 7, dadurch gekennzeichnet, daß die Außenschale von einem auf den Spannrahmen (1) aufgeschobenen, in seiner Längsrichtung geschlitzten Rohr bzw. Schlauch gebildet wird.

9. Verfahren nach Anspruch 7, dadurch gekennzeichnet, daß über den Umfang vorstehende Schalenteile (2, 3) nach der Verschweißung abgetrennt werden.

## Claims

1. Games racket, in particular a tennis racket, comprising a racket frame tentered with tensioned strings, a handle portion and a shell made of synthetic plastics material at least partially embracing the racket frame, characterised in that the racket frame (1) and optionally the handle portion is provided with an outer shell being slotted in circumferential direction of the racket frame (1) or consisting of at least two shell portions (2, 3) which at least partially embrace the racket frame (1), the mutually facing edges of said outer shell delimiting at least one slot extending in parallel relation to the plane of the tensioned strings and said outer shell consisting of tough elastic synthetic plastics material having a smooth outer surface, and that the slot or slots, respectively, of the outer shell extending in circumferential direction is (are) closed by welding, by glueing or by compressing within a mould.

2. Games racket as claimed in claim 1, characterised in that the shell or the shell portions (2, 3), respectively, are lapped or serrated at their mutually opposing edges.

3. Games racket as claimed in claim 1 or 2, characterised in that the edges of the slot or the shell portions (2, 3), respectively, overlap each other in the plane of the tensioned strings.

4. Games racket as claimed in any one of claims 1, 2 or 3, characterised in that the edges of the slot or mutually opposing edges of the shell portions (2, 3), respectively, are provided with bent flanges (4).

5. Games racket as claimed in any one of claims 1 to 4, characterised in that the slotted shell or the shell portions (2, 3), respectively, consist of thermoplastic synthetic plastics material, in particular of 70 to 85 percent by weight, preferably 80 percent by weight, ABS and 15 to 30 percent by weight, preferably 20 percent by weight, polyamide 6,6.

6. Games racket as claimed in any one of claims 1 to 5, characterised in that the thickness of the shell is 0,2 to 3 mm.

7. Method of manufacturing a games racket according to any one of claims 1 to 7, characterised in that onto a racket frame (1) for the stringing, made of pre-cured, fibre-reinforced synthetic plastics material or of metal, optionally with an interposed layer of adhesive, a shell (2, 3) of synthetic plastics material having at least one slot extending in circumferential direction of the racket frame (1) is applied by clamping under elastic deformation of the shell material during pressing of the racket frame (1) and is glued to or welded with the racket frame under the action of heat, wherein the free edges of the slot or slots, respectively, are welded or glued and pressed with one another, in particular within a mould, along at least one edge extending in parallel relation to the plane of the stringing.

8. Method as claimed in claim 7, characterised in that the outer shell is formed of a tube or hose, respectively, being slotted in its longitudinal direction and being fitted over the racket frame (1).

9. Method as claimed in claim 7, characterised in that the parts protruding beyond the circumference are severed after welding.

## Revendications

1. Raquette pour jeu de balle, notamment raquette de tennis, comprenant un cadre destiné à recevoir le cordage, une partie poignée et une gaine en matière plastique qui enveloppe au moins partiellement le cadre, caractérisée en ce que le cadre (1) et éventuellement la partie poignée sont munis d'une gaine extérieure, fendue dans la direction périphérique du cadre (1), ou du moins composée de deux parties de gaine (2, 3) qui enveloppent au moins partiellement le cadre (1), et dont les bords dirigés l'un vers l'autre délimitent au moins une fente qui s'étend parallèlement au plan du cordage, cette gaine étant faite d'une matière plastique tenace et élastique à surface extérieure lisse, et en ce que la fente ou les fentes de la gaine extérieure, qui s'étend ou s'étendent dans la direction périphérique, est ou sont fermée(s) par soudage, collage ou moulage dans un moule.

2. Raquette de jeu de balle selon la revendication 1, caractérisée en ce que, le long des bords qui se font mutuellement face, la gaine ou les parties de gaine (2, 3) est ou sont biseautée(s) ou dentelée(s).

3. Raquette de jeu de balle selon l'une des revendications 1 ou 2, caractérisée en ce que les bords de la fente ou les bords des parties de gaine (2, 3) se recouvrent mutuellement dans le plan du cordage.

4. Raquette de jeu de balle selon l'une des revendications 1 à 3, caractérisée en ce que les bords de la fente ou les bords (10) des parties de gaine (2, 3) qui se font mutuellement face sont munis de rebords rabattus (4).

5. Raquette de jeu de balle selon l'une des revendications 1 à 4, caractérisée en ce que la gaine fendue ou les parties de gaine (2, 3) est ou sont faite(s) d'une matière thermoplastique, notamment de 70 à 85% en poids, de préférence 80% en poids, d'ABS et 15 à 30% en poids, de préférence 20% en poids, de polyamide 6,6.

6. Raquette de jeu de balle selon l'une des revendications 1 à 5, caractérisée en ce que l'épaisseur de la matière de la gaine est de 0,2 à 3 mm.

7. Procédé pour fabriquer une raquette de jeu de balle selon une des revendications 1 à 7, caractérisé en ce qu'une gaine (2, 3) présentant au moins une fente qui s'étend dans la direction périphérique du cadre (1), et faite d'une matière plastique est appliquée par serrage, éventuellement avec interposition d'une couche de colle, sur un cadre (1) destiné à recevoir un cordage et réalisé en une matière plastique prédurcie, renforcée de fibres, ou d'un métal, avec déformation élastique de la matière de la gaine, lors du pressage du cadre (1), ladite gaine étant collée ou soudée au cadre (1) par un apport de chaleur, les bords libres de la fente ou des fentes le long d'au moins un bord parallèle au plan du cordage, étant soudés ou collés l'un à l'autre et pressés, en particulier dans un moule.

8. Procédé selon la revendication 7, caractérisé en ce que la gaine extérieure est formée d'un tube ou tuyau fendu dans sa direction longitudinale, emboîté sur le cadre (1).

9. Procédé selon la revendication 7, caractérisé en ce que les parties de gaine (2, 3) qui font saillie sur le périmètre sont enlevées après le soudage.
